# EUROPÄISCHE PATENTSCHRIFT

(11) **EP 1 387 917 B1**
(45) Veröffentlichungstag und Bekanntmachung des Hinweises auf die Patenterteilung: **02.06.2010**
(21) Anmeldenummer: 02769475.1
(22) Anmeldetag: 08.05.2002
(51) Int. Cl.: E04G 21/08

(54) **INNENRÜTTLER ZUM VERDICHTEN VON BETON**
INTERNAL VIBRATOR FOR CONCRETE COMPACTING
VIBREUR INTERIEUR POUR COMPACTER DU BETON

(30) Priorität: 17.05.2001 DE 10124145
(43) Veröffentlichungstag der Anmeldung: 11.02.2004
(73) Patentinhaber: Wacker Neuson SE, 80809 München (DE)
(72) Erfinder: STEFFEN, Michael, 80796 München (DE)
(74) Vertreter: Hoffmann, Jörg Peter
(86) Internationale Anmeldenummer: PCT/EP2002/005107
(87) Internationale Veröffentlichungsnummer: WO 2002/092941

(56) Entgegenhaltungen:
- DE-A- 2 162 201
- DE-U- 20 017 054
- FR-A- 1 526 524
- GB-A- 1 097 651

## Beschreibung

Die Erfindung betrifft einen Innenrüttler zum Verdichten von Beton.

Innenrüttler zum Verdichten von Beton sind bekannt und werden seit vielen Jahren auf Baustellen eingesetzt. Figur 1 zeigt eine aus der DE-U-92 17 854.5 bekannte Ausführungsform eines Innenrüttlers, dessen Aufbau und Funktionsweise im Folgenden kurz erläutert wird:

Ein Innenrüttler 20 weist eine Rüttelflasche 21, einen Schutz- und Bedienungsschlauch 23, eine in den Schutz- und Bedienungsschlauch 23 integrierte Einbaueinheit 24 zur Aufnahme eines Umformers (nicht gezeigt) und eines Bedienschalters 25, eine Stromzuleitung in Form eines Stromzuführungskabels 26 und einen Netzstecker 27 auf.

Die Rüttelflasche 21 umfasst ein Rüttelgehäuse 21a, einen in der Zeichnung nicht zu sehenden, in das Rüttelgehäuse eingebauten Elektromotor sowie eine ebenfalls im Rüttelgehäuse 21a angeordnete, von dem Elektromotor um eine Längsachse der Rüttelflasche 21 in Drehung versetzbare Unwuchtmasse (nicht gezeigt). Der in der Einbaueinheit 24 integrierte Umformer erzeugt den zum Antrieb des Elektromotors benötigten Strom mit höherer als Netzfrequenz, der dem Elektromotor über das in den Schutz- und Bedienungsschlauch 23 integrierte Stromzuführungskabel 26 zugeführt wird. Die Stromzufuhr kann durch den Bedienungschalter 25 gesteuert werden.

DE-20017054 zeigt auch einen Innenrüttler mit den Merkmalen des Oberbegriffs des Anspruchs 1.

Innenrüttler der oben beschriebenen Art erwärmen sich bei Betrieb insbesondere im Bereich der Rüttelflasche 21 durch die Abwärme des darin integrierten Elektromotors sowie durch Lagerreibung sehr stark. Dies stellt kein Problem dar, wenn die Rüttelflasche 21 im Betrieb von flüssigem Beton umgeben ist, da die in der Rüttelflasche 21 erzeugte Wärme aufgrund der hohen Wärmeleitfähigkeit des Betons bzw. des in dem flüssigen Beton enthaltenen Wassers sehr effektiv an die Umgebung abgegeben werden kann. Wird die Rüttelflasche 21 jedoch während dem Betrieb aus dem Beton herausgenommen, so kann die erzeugte Wärme aufgrund der geringen Wärmeleitfähigkeit von Luft nicht mehr schnell genug abtransportiert werden. Die Gefahr einer Überhitzung des Innenrüttlers 20 bzw. des Elektromotors ist damit gegeben.

Um einer möglichen Überhitzung des Elektromotors vorzubeugen, ist es bekannt, in die Rüttelflasche 21 bzw. in das Rüttelgehäuse 21a in unmittelbarer Nähe des Elektromotors oder im Elektromotor eine Übertemperatursicherung zu integrieren. Die Übertemperatursicherung unterbricht die Stromversorgung des Elektromotors, wenn dessen Temperatur einen vorbestimmten Schwellenwert überschreitet. Damit ist der Elektromotor gleichzeitig auch gegen Überhitzungen geschützt, die aufgrund einer defekten Mechanik oder einer defekten Speisespannung des Elektromotors entstehen können.

Üblicherweise ist die Übertemperatursicherung in Form mehrerer Bimetallschalter realisiert. Dabei ist vorzugsweise im Wickelkopf des Motors in jeden Stromleiter des Stromzuführungskabels 26 ein separater Bimetallschalter integriert, der jeweils bei einer bestimmten Temperatur seinen Schaltzustand ändert und damit die Stromversorgung unterbricht.

Da aufgrund von Produktionstoleranzen die Bimetallschalter leicht unterschiedliche Temperaturschaltpunkte aufweisen, und zudem innerhalb der Rüttelflasche inhomogene Temperaturfelder vorherrschen können, ändern die Bimetallschalter ihren Schaltzustand in der Regel zu unterschiedlichen Zeitpunkten. Dies führt jedoch dazu, dass der Elektromotor in der Abschaltphase der Bimetallschalter starken Strombelastungen ausgesetzt ist. Die hohe Strombelastung kann zudem schnell zu einem Verzundern der Bimetallschalter führen. Im schlimmsten Fall kann die Verzunderung zum Totalausfall der Bimetallschalter und damit des Innenrüttlers führen. Nachteilig ist weiterhin, dass bei Wiedereinschalten des Elektromotors durch die Bimetallschalter nach einer Abkühlphase der Elektromotor abermals einer starken Strombelastung ausgesetzt ist, da auch hier die Bimetallschalter nicht zum exakt gleichen Zeitpunkt schalten. Dies kann dazu führen, dass der noch erhitzte Elektromotor den Temperaturschwellenwert sehr schnell wieder erreicht, und innerhalb kürzester Zeit durch die Bimetallschalter erneut abgeschaltet wird.

Die Übertemperatursicherung auf Basis von Bimetallschaltern hat weiterhin den Nachteil, dass die Bimetallschalter aufgrund der durch den Elektromotor und die Unwucht erzeugten starken Vibration des Öfteren kurzzeitig öffnen oder schließen. Die damit verbundenen Strombelastungen des Elektromotors können zum Verschleiß des Elektromotors bzw. zur Zerstörung daran angeschlossener Antriebselektronik führen.

Zur Fertigung der Rüttelflasche werden gewöhnlich der Elektromotor, die Bimetallschalter sowie die Stromzuleitung mittels eines geeigneten Materials zu einer gemeinsamen Einheit vergossen. Die dabei auftretenden hohen Drücke können durch die mechanischen Kräfte zum Ausfall der Bimetallschalter bzw. zu einer ungewollten Verschiebung der jeweiligen Temperaturschaltpunkte führen.

Die der Erfindung zugrundeliegende Aufgabe ist es, einen Innenrüttler zum Verdichten von Beton anzugeben, bei dem der Elektromotor wirksam vor Überhitzung geschützt ist.

Erfindungsgemäß wird die Aufgabe durch einen Innenrüttler mit den Merkmalen von Patentanspruch 1 gelöst. Vorteilhafte Ausgestaltungen und Weiterbildungen des Erfindungsgedankens sind in der folgenden Beschreibung erläutert und/oder in Unteransprüchen definiert.

Der erfindungsgemäße Innenrüttler weist ein Rüttelgehäuse auf, in welches eine drehbare Unwuchtmasse, ein die Unwuchtmasse antreibender Elektromotor und ein Teil einer mit dem Elektromotor verbundenen Stromzuleitung zur Stromversorgung des Elektromotors integriert sind. Ferner weist der Innenrüttler einen in die Stromzuleitung zwischengeschalteten, elektrisch ansteuerbaren Unterbrecher zur Unterbrechung der Stromversorgung des Elektromotors und einen internen Signalgeber auf. Wesentlich dabei ist, dass der Unterbrecher und der interne Signalgeber in das Rüttelgehäuse integriert sind.

Die elektrisch ansteuerbare Ausgestaltung des Unterbrechers ermöglicht es, den Unterbrecher mittels elektrischer Unterbrechungssignale zeitlich exakt zu steuern. Besteht der Unterbrecher - z. B. zur Ansteuerung unterschiedlicher Stromphasen - aus mehreren voneinander unabhängigen Unterbrecher-Untereinheiten, so können diese durch jeweilige Unterbrechungssignale zum exakt gleichen Zeitpunkt geschaltet werden. Dazu werden die Unterbrechungssignale derart erzeugt und den Unterbrecher-Untereinheiten zugeführt, dass die Unterbrecher-Untereinheiten gleichzeitig durch die jeweiligen Unterbrechungssignale beaufschlagt werden. Somit sind unerwünschte Zweiphasenläufe beim An- und Abschalten des Elektromotors vermeidbar.

Der Unterbrecher weist vorzugsweise wenigstens einen Triac auf, wobei in jeden Stromleiter oder - je nach Anwendungsfall - in einem Teil der Stromleiter der Stromzuleitung eine eigene Unterbrecher-Untereinheit in Form eines Triacs zwischengeschaltet sein kann, der jeweils durch ein entsprechendes Unterbrechungssignal steuerbar bzw. schaltbar ist. Die Steuerung der Triacs durch jeweilige elektrische Unterbrechungssignale ermöglicht ein Schalten der Triacs zum exakt gleichen Zeitpunkt. Anstelle der Triacs können natürlich auch andere elektronische Schaltelemente wie Transistoren oder Thyristoren verwendet werden.

Die elektrisch ansteuerbare Ausgestaltung des Unterbrechers erlaubt es, wie später noch deutlich werden wird, diesen sowohl als Komponente einer Übertemperatursicherung als auch zum Ein- und Ausschalten des Innenrüttlers generell zu verwenden. Somit kann auf eine bei bekannten Innenrüttlern normalerweise separat vorgesehene Stromunterbrechungsstelle zum Ein- und Ausschalten des Innenrüttlers verzichtet werden, indem diese erfindungsgemäß durch einen mit dem Unterbrecher verbundenen Signalgeber ersetzt wird. Das Ein- und Ausschalten des Innenrüttlers erfolgt dann durch den Signalgeber mittels Beaufschlagung des Unterbrechers mit einem Unterbrechungssignal. Die Stromunterbrechung der Stromzufuhr des Elektromotors erfolgt also nur noch an einer Stelle, und nicht, wie bei bekannten Innenrüttlern, an zwei Stellen, nämlich am herkömmlichen Ein/Ausschalter und am Bimetallschalter. Damit lässt sich die Komplexität des Innenrüttlers bei gleichbleibender Funktionalität verringern.

In Verallgemeinerung des oben genannten Beispiels lässt sich sagen: Da sich mit dem elektrisch ansteuerbaren Unterbrecher prinzipiell beliebig viele Signalgeber verbinden lassen, lässt sich der Funktionsumfang des Innenrüttlers bei minimalem technischen Zusatzaufwand (Hinzufügen von zusätzlichen Signalgebern) "beliebig" erweitern.

Des Weiteren sind elektrisch ansteuerbare Unterbrecher, insbesondere Triacs, mechanisch und thermisch stabiler als Bimetallschalter, da sie keiner mechanische Abnutzung und Verzunderung unterliegen, sowie beim Verspritzen der Bauteile miteinander in ihrer Funktion nicht beeinflusst werden. Damit entsteht ein im Hinblick auf den Fertigungsprozess und auf die Kosten optimierter Innenrüttler, dessen Funktionsweise über einen langen Zeitraum hinweg garantiert ist.

Die den Unterbrecher beziehungsweise die Unterbrecher-Untereinheiten (im Folgenden als Unterbrecher bezeichnet) steuernden Unterbrechungssignale, die von mit dem Unterbrecher verbundenen Signalgebern erzeugt werden, lassen sich in interne und externe Unterbrechungssignale aufteilen. Der Innenrüttler weist wenigstens einen mit dem Unterbrecher verbundenen, in das Rüttelgehäuse integrierten internen Signalgeber auf, wobei durch jeden der internen Signalgeber ein entsprechendes internes Unterbrechungssignal erzeugbar ist, in dessen Abhängigkeit der Unterbrecher steuerbar ist. Des Weiteren ist in einer bevorzugten Ausführungsform wenigstens ein mit dem Unterbrecher verbundener, außerhalb des Rüttelgehäuses angebrachter externer Signalgeber vorgesehen, wobei durch jeden der externen Signalgeber ein entsprechendes externes Unterbrechungssignal erzeugbar ist, in dessen Abhängigkeit der Unterbrecher steuerbar ist.

Ein Beispiel für einen internen Signalgeber ist die bereits oben erwähnte Temperaturüberwachungseinrichtung zum Erfassen der Temperatur des Elektromotors bzw. in der Rüttelflasche. Die Temperaturüberwachungseinrichtung erzeugt auf Basis der erfassten Temperatur des Elektromotors ein internes Unterbrechungssignal, mit welchem der Unterbrecher (der auch als Komponente der Temperaturüberwachungseinrichtung angesehen werden kann) beaufschlagt wird. Hierzu weist die Temperaturüberwachungseinrichtung wenigstens einen vorzugsweise in unmittelbarer Nähe des Elektromotor-Wickelkopfes angebrachten Temperatursensor auf. Die Übertemperatursicherung auf Basis von Bimetallschaltern wird also ersetzt durch die Kombination eines Temperatursensors mit einem elektrisch ansteuerbaren Unterbrecher.

Ein weiteres Beispiel eines internen Signalgebers ist ein mit der Stromzuleitung verbundenes, spannungsabhängiges Schaltelement, mittels dem ein entsprechendes internes Unterbrechungssignal in Abhängigkeit der an dem Elektromotor anliegenden Spannung erzeugbar ist. Beispielsweise ist das spannungsabhängige Schaltelement so ausgestaltet, dass es einen Ausfall des Stromflusses bzw. der Versorgungsspannung in einem der Stromleiter registriert und zur Vermeidung einer hohen Strombelastung des Elektromotors (Zweiphasenlauf) den Stromfluss in den übrigen Stromleitern durch Erzeugung entsprechender interner Unterbrechungssignale ebenfalls unterbricht. Weiterhin kann das spannungsabhängige Schaltelement derart ausgelegt sein, dass es in Abhängigkeit eines modulierten Versorgungsspannungssignals schaltbar ist. Weiterhin wäre es möglich, das spannungsabhängige Schaltelement derart auszugestalten, dass es bei Überspannungen den Stromfluss unterbricht bzw. auf Werte einregelt, die den Nennwerten des Innenrüttlers entsprechen.

Ein weiteres Beispiel eines internen und/oder externen Signalgebers ist ein Lageschalter, durch den in Abhängigkeit der räumlichen Ausrichtung des Rüttelgehäuses - z. B. in Horizontallage - ein entsprechendes Unterbrechungssignal erzeugbar ist: Wenn der Innenrüttler durch das Bedienpersonal auf den Boden gelegt wird, schaltet sich der Innenrüttler automatisch ab.

Weitere Beispiele für jeweilige interne oder externe Signalgeber sind Lichtsensoren, Magnetsensoren, Bimetallschalter, Kugelschalter, kapazitive und induktive Sensoren, Quecksilberschalter, Flüssigkeitsschalter, Ölschalter mit Lichtschranke, Funksignalgeber, Lichtsignalgeber oder Infrarotsignalgeber. Die Signalgeber können weiterhin leitende Kunststoffe, Reedrelais und Ähnliches umfassen.

Vorzugsweise ist eine integrierte Logikschaltung vorgesehen, die mit dem Unterbrecher und mit jeweiligen internen und/oder externen Signalgebern verbunden ist, wobei durch die integrierte Logikschaltung in Abhängigkeit von mehreren ihr zugeführten, durch die internen oder externen Signalgeber erzeugten Unterbrechungssignale ein gemeinsames Unterbrechungssignal (beziehungsweise mehrere "gemeinsame" Unterbrechungssignale bei Verwendung mehrerer Unterbrechungssignal-Untereinheiten) erzeugbar ist, durch das der Unterbrecher steuerbar ist. Mit Hilfe der integrierten Logikschaltung lässt sich eine Vielzahl unterschiedlicher Unterbrechungssignale auswerten, womit ein gleichzeitiges Betreiben einer Vielzahl unterschiedlicher Signalgeber auf einfache Art und Weise möglich ist.

Der erfindungsgemäße Innenrüttler weist vorzugsweise den bereits beschriebenen, in Fig. 1 gezeigten Aufbau auf. Demnach ist ein Schutzschlauch vorgesehenen, an dessen einem Ende das Rüttelgehäuse bzw. die Rüttelflasche und an dessen anderem Ende sich über ein Kopplungsstück ein anderer, zu einem Netzstecker führender Teil der Stromzuleitung anschließt. Das Kopplungsstück kann eine Einbaueinheit zur Aufnahme eines Frequenzumformers sein und/oder einen Schalter zum Schalten des Elektromotors im Rüttelgehäuse aufweisen.

Die integrierte Logikschaltung kann hierbei an einer beliebigen Stelle im oder am Innenrüttler vorgesehen sein. Vorzugsweise ist die integrierte Logikschaltung in das Rüttelgehäuse bzw. in die Rüttelflasche selbst, in den Netzstecker oder in die Einbaueinheit integriert. Die integrierte Logikschaltung kann beispielsweise zusammen mit dem Unterbrecher und/oder wenigstens einem Teil der internen Signalgeber als ein einziges Bauteil ausgestaltet sein.

Als externer Signalgeber kommt, wie bereits erwähnt, ein durch einen Benutzer bedienbarer Signalgeber (z.B. ein Taster oder Schalter) in Betracht, durch dessen entsprechendes externes Unterbrechungssignal der Innenrüttler ein- und ausschaltbar ist. Der Signalgeber ist hierbei vorzugsweise von der Rüttelflasche entfernt vorgesehen, also beispielsweise am Ende des Schutzschlauchs angebracht oder als separate Fernbedienung ausgestaltet, mittels der über ein an dem Innenrüttler angebrachtes Rezeptorelement die Steuerung des Innenrüttlers erfolgen kann.

Das durch die externen Signalgeber erzeugte externe Unterbrechungssignal kann entweder durch eine vorzugsweise im Schutzschlauch verlaufende Signalleitung, wie beispielsweise eine Lichtwellenleitung, oder über Funk bzw. Infrarotlicht an den Unterbrecher beziehungsweise an die integrierte Logikschaltung übertragen werden, wobei im Falle einer Funk- oder Infrarotübertragung am Unterbrecher oder in der integrierten Logikschaltung ein entsprechendes Rezeptorelement zum Aufnehmen des Unterbrechungssignals vorgesehen ist.

Diese und weitere Merkmale und Vorteile der Erfindung werden im Folgenden unter Bezugnahme auf die Zeichnungen in beispielsweiser Ausführungsform näher erläutert. Es zeigen:
- **Fig. 1**: eine Ausführungsform eines Innenrüttlers gemäß dem Stand der Technik;
- **Fig. 2**: eine schematische Schaltskizze zur Verdeutlichung des Zu- sammenwirkens eines Unterbrechers mit den internen und/ oder externen Signalgebern in einer ersten Ausführungsform der Erfindung;
- **Fig. 3**: eine schematische Schaltskizze zur Verdeutlichung des Zu- sammenwirkens des Unterbrechers mit den internen/exter- nen Signalgebern eines erfindungsgemäßen Innenrüttlers in einer zweiten Ausführungsform;
- **Fig. 4**: eine schematische Schaltskizze eines erfindungsgemäßen In- nenrüttlers in einer dritten Ausführungsform der Erfindung;
- **Fig. 5**: eine schematische Schaltskizze eines erfindungsgemäßen In- nenrüttlers in einer vierten Ausführungsform;
- **Fig. 6**: eine schematische Schaltskizze eines erfindungsgemäßen In- nenrüttlers in einer fünften Ausführungsform;
- **Fig. 7**: eine schematische Schaltskizze eines erfindungsgemäßen In- nenrüttlers in einer sechsten Ausführungsform;
- **Fig. 8**: eine Aufbauskizze eines Elektromotorkopfs im Zusammen- hang mit der in Fig. 2 gezeigten Ausführungsform des Innen- rüttlers in Querschnittdarstellung.

Die in Fig. 1 gezeigte, bekannte Ausführungsform eines Innenrüttlers wurde bereits beschrieben und soll deshalb an dieser Stelle nicht mehr näher erläutert werden. In den folgend beschriebenen Ausführungsformen sind einander entsprechende Bauteile mit denselben Bezugszeichen gekennzeichnet.

Fig. 2 zeigt eine schematische Schaltskizze 1 mit einem Elektromotor 2, einem ersten Triac 3, einem zweiten Triac 4, einem ersten Stromleiter 5, einem zweiten Stromleiter 6, einem dritten Stromleiter 7, einer integrierten Logikschaltung 8 und einem Temperatursensor 9. Alle innerhalb des mit Bezugsziffer 15 gekennzeichneten Bereichs liegenden Bauteile sind als in die Rüttelflasche 21 integriert anzusehen, alle außerhalb des Bereichs 15 liegenden Bauteile sind außerhalb der Rüttelflasche 21 an dem Innenrüttler angebracht oder vollständig separat davon vorgesehen.

Der dem Elektromotor 2 mittels des ersten, zweiten und dritten Stromleiters 5 bis 7 zugeführte Drehstrom kann durch den in den ersten Stromleiter 5 zwischengeschalteten ersten Triac 3 und den in den dritten Stromleiter 7 zwischengeschalteten zweiten Triac 4 unterbrochen werden. Dazu werden von der integrierten Logikschaltung 8 gleichzeitig "gemeinsame" Unterbrechungssignale in Form eines ersten Unterbrechungssignals zur Beaufschlagung des ersten Triacs 3 und eines zweiten Unterbrechungssignals zur Beaufschlagung des zweiten Triacs 4 erzeugt und dem ersten 3 und zweiten Triac 4 zugeführt. Der erste Triac 3 und der zweite Triac 4 stellen zusammen einen Unterbrecher 10 dar.

Anstelle der Triacs 3, 4 können auch andere elektrisch ansteuerbare Unterbrecher zur Anwendung kommen.

Als interner Signalgeber ist hier der Temperatursensor 9 vorgesehen, der die Temperatur im oder am Elektromotor 2 misst und bei Überschreiten eines bestimmten Temperatur-Schwellenwerts ein entsprechendes Unterbrechungssignal der integrierten Logikschaltung 8 zuführt, die in Abhängigkeit davon die gemeinsamen Unterbrechungssignale erzeugt. Alternativ führt der Temperatursensor 9 der integrierten Logikschaltung 8 permanent ein Temperatursignal zu, das von der integrierten Logikschaltung 8 ausgewertet wird.

Die in Fig. 3 gezeigte Ausführungsform unterscheidet sich von der in Fig. 2 gezeigten Ausführungsform lediglich durch die Hinzufügung eines zusätzlichen ersten externen Signalgebers 11, der mit der integrierten Logikschaltung 8 verbunden ist, und dieser ein entsprechendes Unterbrechungssignal bei Betätigung des ersten externen Signalgebers 11 zuführt. Der erste externe Signalgeber 11 ist mit der integrierten Logikschaltung 8 über eine Signalleitung 12 verbunden, die beispielsweise auf Basis eines Kupfer- oder Glasfaser-Kabels oder einer Funkübertragung realisierbar ist. Über den ersten externen Signalgeber 11 lässt sich der Unterbrecher 10 unabhängig von dem Temperatursensor 9 ansteuern. Der externe Signalgeber 11 ist vorzugsweise als Ein- und Ausschalter des Innenrüttlers ausgestaltet.

Die in Fig. 4 gezeigte Ausführungsform unterscheidet sich von der in Fig. 2 gezeigten Ausführungsform durch die zusätzliche Verwendung eines zweiten externen Signalgebers 13, der hier in Form eines Lageschalters realisiert ist. Der zweite externe Signalgeber 13 ist über eine entsprechende Signalleitung 12b mit der integrierten Logikschaltung 8 verbunden, um bei einer bestimmten räumlichen, z. B. horizontalen Ausrichtung des Innenrüttlers 20 ein entsprechendes Unterbrechungssignal an die interne Logikschaltung 8 zu senden, in Abhängigkeit dessen die integrierte Logikschaltung den Unterbrecher 10 bzw. den ersten Triac 3 und den zweiten Triac 4 mit den gemeinsamen Unterbrechungssignalen beaufschlagt.

Die in Fig. 5 gezeigte Ausführungsform stellt eine Kombination der in Fig. 3 und 4 gezeigten Ausführungsformen dar. Es sind sowohl der erste externe Signalgeber 11 als auch der zweite externe Signalgeber 13 vorhanden. Damit ist der Unterbrecher 10 sowohl durch den Benutzer selbst mittels des ersten externen Signalgebers 11, als auch durch den Temperatursensor 9 und den zweiten externen Signalgeber 13 ansteuerbar, der vorzugsweise als Lageschalter realisiert ist.

Die in Fig. 6 gezeigte Ausführungsform unterscheidet sich von der in Fig. 4 gezeigten Ausführungsform lediglich dadurch, dass der zweite externe Signalgeber 13 (Lageschalter) hier als interner Signalgeber ausgestaltet ist, also in das Rüttelgehäuse 21a integriert ist.

Die in Fig. 7 gezeigte Ausführungsform unterscheidet sich von der in Fig. 5 gezeigten Ausführungsform dadurch, dass der zweite externe Signalgeber 13 (Lageschalter) hier wie bei der Ausführungsform nach Fig. 6 als interner Signalgeber ausgestaltet ist.

In Fig. 8 ist zu erkennen, wie die Temperatursensoren 9, die integrierte Logikschaltung 8, der aus dem ersten Triac 3 und dem zweiten Triac 4 bestehende Unterbrecher 10 als ein gemeinsames Bauteil ausgestaltet werden können. Dazu sind sämtliche Komponenten auf eine gemeinsame Leiterplatte 14 montiert.

Auch wenn in den vorstehend beschriebenen Ausführungsformen stets ein oder mehrere Temperatursensoren als interne Signalgeber beschrieben sind, sind bei anderen Ausführungsformen der Erfindung auch andere Typen von internen Signalgebern (z.B. Lageschalter, Drehzahlmesser, etc.) vorgesehen.

## Patentansprüche

1. Innenrüttler (20) zum Verdichten von Beton, mit einem Rüttelgehäuse (21a), in welches
- eine drehbare Unwuchtmasse,
- ein die Unwuchtmasse antreibender Elektromotor (2), und
- ein Teil einer mit dem Elektromotor (2) verbundenen Stromzuleitung (5,6,7,26) zur Stromversorgung des Elektromotors (2) integriert sind, und mit
- einem in die Stromzuleitung (5,6,7,26) zwischengeschalteten, elektrisch ansteuerbaren Unterbrecher (3, 4,10) zur Unterbrechung der Stromversorgung des Elektromotors (2), **dadurch gekennzeichnet, dass** der Unterbrecher (3,4,10) in das Rüttelgehäuse (21a) integriert ist und dass der Innenrüttler (20) wenigstens einen mit dem Unterbrecher (3,4,10) verbundenen, in das Rüttelgehäuse (21a) integrierten internen Signalgeber (9,13) aufweist, wobei durch jeden der internen Signalgeber (9,13) ein entsprechendes internes Unterbrechungssignal erzeugbar ist, in dessen Abhängigkeit der Unterbrecher (3,4,10) steuerbar ist.

2. Innenrüttler (20) nach Anspruch 1, **dadurch gekennzeichnet, dass** der Unterbrecher (3,4,10) wenigstens einen Triac (3,4) aufweist.

3. Innenrüttler (20) nach einem der vorstehenden Ansprüche, **gekennzeichnet durch** wenigstens einen mit dem Unterbrecher (3,4,10) verbundenen, außerhalb des Rüttelgehäuses angebrachten externen Signalgeber (11,13), wobei **durch** jeden der externen Signalgeber (11,13) ein entsprechendes externes Unterbrechungssignal erzeugbar ist, in dessen Abhängigkeit der Unterbrecher (3.4,10) steuerbar ist.

4. Innenrüttler (20) nach einem der vorstehenden Ansprüche, **dadurch gekennzeichnet, dass** der interne Signalgeber eine mit dem Unterbrecher (3,4,10) verbundene Temperaturüberwachungseinrichtung (9) zum Erfassen einer Temperatur in dem Rüttelgehäuse (21a) ist, und dass der Unterbrecher (3,4,10) in Abhängigkeit von einem durch die Temperaturüberwachungseinrichtung (9) erzeugbaren, auf der erfassten Temperatur basierenden internen Unterbrechungssignal steuerbar ist.

5. Innenrüttler (20) nach einem der Ansprüche 1 bis 3, **dadurch gekennzeichnet, dass** der interne Signalgeber ein mit dem Unterbrecher (3,4,10) und der Stromzuleitung (5,6,7,26) verbundenes, spannungsabhängiges Schaltelement ist, und dass ein entsprechendes internes Unterbrechungssignal in Abhängigkeit von der an dem Elektromotor (2) anliegenden Spannung erzeugbar ist.

6. Innenrüttler (20) nach einem der vorstehenden Ansprüche, **dadurch gekennzeichnet, dass** der interne und/oder externe Signalgeber ein Lageschalter (13) ist, durch den in Abhängigkeit der räumlichen Ausrichtung des Rüttelgehäuses (21a) ein entsprechendes Unterbrechungssignal erzeugbar ist.

7. Innenrüttler (20) nach einem der vorstehenden Ansprüche, **dadurch gekennzeichnet, dass** jeweilige interne Signalgeber (9,13) und/oder jeweilige externe Signalgeber (11) Lichtsensoren, Magnetsensoren, Bimetallschalter, Kugelschalter, kapazitive und induktive Sensoren, Quecksilberschalter, Flüssigkeitsschalter, Ölschalter mit Lichtschranke, Funksignalgeber, Lichtsignalgeber, oder Infrarotsignalgeber aufweisen.

8. Innenrüttler (20) nach einem der vorstehenden Ansprüche, **gekennzeichnet durch** eine integrierte Logikschaltung (8), die mit dem Unterbrecher (3,4, 10) und mit jeweiligen internen Signalgebern (9,13) und/oder mit jeweiligen externen Signalgebern (11) verbunden ist, wobei **durch** die integrierte Logikschaltung (8) in Abhängigkeit von mehreren ihr zugeführten, **durch** die internen und/oder externen Signalgeber (11) erzeugten Unterbrechungssignale ein gemeinsames Unterbrechungssignal erzeugbar ist, **durch** das der Unterbrecher (3,4,10) steuerbar ist.

9. Innenrüttler (20) nach Anspruch 8, **dadurch gekennzeichnet, dass** das externe Unterbrechungssignal von dem externen Signalgeber (11) über Funk, Infrarotlicht, Kabel oder Lichtwellenleiter und gegebenenfalls über ein an dem Unterbrecher (3,4,10) vorgesehenes Rezeptorelement an den Unterbrecher (3,4,10) oder an die integrierte Logikschaltung (8) übertragbar ist.

10. Innenrüttler (20) nach einem der vorstehenden Ansprüche, **gekennzeichnet durch** einen Schutzschlauch (23), an dessen einem Ende das Rüttelgehäuse (21a) angebracht ist, und an dessen anderem Ende sich über ein Kopplungsstück ein anderer, zu einem Netzstecker (27) führender Teil der Stromzuleitung (26) anschließt.

11. Innenrüttler nach Anspruch 10, **dadurch gekennzeichnet, dass** das Kopplungsstück eine Einbaueinheit (24) zur Aufnahme eines Frequenzumformers ist.

12. Innenrüttler (20) nach Anspruch 10 oder 11, **dadurch gekennzeichnet, dass** der externe Signalgeber ein durch einen Benutzer bedienbarer Signalgeber (11) ist, durch den ein entsprechendes externes Unterbrechungssignal erzeugbar und damit der Innenrüttler (20) ein- und ausschaltbar ist, wobei der externe Signalgeber (11) entfernt von dem Rüttelgehäuse (21) vorgesehen ist, insbesondere am Schutzschlauch (23) des Innenrüttlers (20), in der Einbaueinheit (24) oder als separate Fernbedienung.

13. Innenrüttler (20) nach einem der vorstehenden Ansprüche, **dadurch gekennzeichnet, dass** die integrierte Logikschaltung (8) in das Rüttelgehäuse (21a) integriert sind.

14. Innenrüttler (20) nach einem der Ansprüche 10 bis 12, **dadurch gekennzeichnet, dass** die integrierte Logikschaltung (8) in den Netzstecker (27) integriert sind.

15. Innenrüttler (20) nach einem der Ansprüche 10 bis 12, **dadurch gekennzeichnet, dass** der Unterbrecher (3,4,10) und/oder die integrierte Logikschaltung (8) in die Einbaueinheit (24) integriert sind.

## Claims

1. Internal vibrator (20) for compacting concrete, having a vibrator housing (21 a) into which there are integrated:
- a rotatable unbalanced mass,
- an electric motor (2) driving the unbalanced mass, and
- part of a power supply (5, 6, 7, 26), connected to the electric motor (2), for supplying current to the electric motor (2), and having
- an electrically controllable interrupter (3, 4, 10) interconnected in the power supply (5, 6, 7, 26) for interrupting the supply of current to the electric motor (2), **characterised in that** the interrupter (3, 4, 10) is integrated into the vibrator housing (21 a), and **in that** the internal vibrator (20) comprises at least one internal signal generator (9, 13) which is connected to the interrupter (3, 4, 10) and is integrated into the vibrator housing (21a), wherein a corresponding internal interruption signal can be produced by each of the internal signal generators (9, 13) and the interrupter (3, 4, 10) can be controlled in dependence upon the internal interruption signal.

2. Internal vibrator (20) as claimed in Claim 1, **characterised in that** the interrupter (3, 4, 10) comprises at least one triac (3, 4).

3. Internal vibrator (20) as claimed in any one of the preceding Claims, **characterised by** at least one external signal generator (11, 13) which is connected to the interrupter (3, 4, 10) and is mounted external to the vibrator housing, wherein a corresponding external interruption signal can be produced by each of the external signal generators (11, 13) and the interrupter (3, 4, 10) can be controlled in dependence upon the external interruption signal.

4. Internal vibrator (20) as claimed in any one of the preceding Claims, **characterised in that** the internal signal generator is a temperature monitoring device (9), connected to the interrupter (3, 4, 10), for detecting a temperature in the vibrator housing (21a), and **in that** the interrupter (3, 4, 10) can be controlled in dependence upon an internal interruption signal which can be produced by the temperature monitoring device (9) and is based on the detected temperature.

5. Internal vibrator (20) as claimed in any one of Claims 1 to 3, **characterised in that** the internal signal generator is a voltage-dependent switching element which is connected to the interrupter (3, 4, 10) and the power supply (5, 6, 7, 26), and **in that** a corresponding internal interruption signal can be produced in dependence upon the voltage applied to the electric motor (2).

6. Internal vibrator (20) as claimed in any one of the preceding Claims, **characterised in that** the internal and/or external signal generator is a position switch (13) by means of which a corresponding interruption signal can be produced in dependence upon the spatial orientation of the vibrator housing (21a).

7. Internal vibrator (20) as claimed in any one of the preceding Claims, **characterised in that** respective internal signal generators (9, 13) and/or respective external signal generators (11) comprise light sensors, magnetic sensors, bimetallic switches, ball switches, capacitive and inductive sensors, mercury switches, liquid switches, oil switches having photoelectric relays, radio signal generators, light signal generators or infrared signal generators.

8. Internal vibrator (20) as claimed in any one of the preceding Claims, **characterised by** an integrated logic circuit (8) which is connected to the interrupter (3, 4, 10) and to respective internal signal generators (9, 13) and/or to respective external signal generators (11), wherein a common interruption signal can be produced by the integrated logic circuit (8) in dependence upon several interruption signals which are supplied thereto and are produced by the internal and/or external signal generators (11) and the interrupter (3, 4, 10) can be controlled by means of the common interruption signal.

9. Internal vibrator (20) as claimed in Claim 8, **characterised in that** the external interruption signal can be transmitted from the external signal generator (11) to the interrupter (3, 4, 10) or to the integrated logic circuit (8) via radio, infrared light, cable or fibre optic cable and if necessary via a receptor element provided on the interrupter (3, 4, 10).

10. Internal vibrator (20) as claimed in any one of the preceding Claims, **characterised by** a protective tube (23), on one end thereof the vibrator housing (21 a) is mounted and the other end thereof is connected, via a coupling piece, to another part of the power supply (26) leading to a mains plug (27).

11. Internal vibrator as claimed in Claim 10, **characterised in that** the coupling piece is a mounting unit (24) for accommodating a frequency converter.

12. Internal vibrator (20) as claimed in Claim 10 or 11, **characterised in that** the external signal generator is a signal generator (11) which can be operated by a user and by means of which a corresponding external interruption signal can be produced and thus the internal vibrator (20) can be switched on and off, wherein the external signal generator (11) is provided at a remote location from the vibrator housing (21), in particular on the protective tube (23) of the internal vibrator (20), in the mounting unit (24) or as a separate remote control unit.

13. Internal vibrator (20) as claimed in any one of the preceding Claims, **characterised in that** the integrated logic circuit (8) is integrated into the vibrator housing (21a).

14. Internal vibrator (20) as claimed in any one of Claims 10 to 12, **characterised in that** the integrated logic circuit (8) is integrated into the mains plug (27).

15. Internal vibrator (20) as claimed in any one of Claims 10 to 12, **characterised in that** the interrupter (3, 4, 10) and/or the integrated logic circuit (8) is integrated into the mounting unit (24).

## Revendications

1. Vibreur intérieur (20) pour le compactage du béton, comportant un carter (21a), dans lequel sont intégrés
- un balourd rotatif,
- un moteur électrique (2) actionnant le balourd, et
- une partie d'une ligne d'acheminement du courant (5, 6, 7, 26), reliée au moteur électrique (2) et destinée à alimenter en courant le moteur électrique (2), et comportant
- un disjoncteur (3, 4, 10) activable électriquement, intercalé dans la ligne d'acheminement du courant (5, 6, 7, 26) et destiné à interrompre l'alimentation en courant du moteur électrique (2), **caractérisé en ce que** le disjoncteur (3, 4, 10) est intégré dans le carter (21a) du vibreur et **en ce que** le vibreur intérieur (20) comporte au moins un émetteur de signaux interne (9, 13), relié au disjoncteur (3, 4, 10) et intégré dans le carter (21a) du vibreur, chacun des émetteurs de signaux internes (9, 13) étant apte à délivrer un signal d'interruption interne correspondant, en fonction duquel le disjoncteur (3, 4, 10) peut être commandé.

2. Vibreur intérieur (20) selon la revendication 1, **caractérisé en ce que** le disjoncteur (3, 4, 10) comporte au moins un triac (3, 4).

3. Vibreur intérieur (20) selon l'une quelconque des revendications précédentes, **caractérisé par** au moins un émetteur de signaux externe (11, 13), relié au disjoncteur (3, 4, 10) et monté en dehors du carter du vibreur, chacun des émetteurs de signaux externes (11, 13) étant apte à délivrer un signal d'interruption externe correspondant, en fonction duquel le disjoncteur (3, 4, 10) peut être commandé.

4. Vibreur intérieur (20) selon l'une quelconque des revendications précédentes, **caractérisé en ce que** l'émetteur de signaux interne est un dispositif de surveillance de la température (9), relié au disjoncteur (3, 4, 10) et destiné à détecter une température dans le carter (21a) du vibreur, et **en ce que** le disjoncteur (3, 4, 10) peut être commandé en fonction d'un signal d'interruption interne, basé sur la température détectée, apte à être généré par le dispositif de surveillance de la température (9).

5. Vibreur intérieur (20) selon l'une quelconque des revendications 1 à 3, **caractérisé en ce que** l'émetteur de signaux interne est un élément de commutation dépendant de la tension, relié au disjoncteur (3, 4, 10) et à la ligne d'acheminement du courant (5, 6, 7, 26), et **en ce qu'**un signal d'interruption interne correspondant peut être délivré en fonction de la tension appliquée au moteur électrique (2).

6. Vibreur intérieur (20) selon l'une quelconque des revendications précédentes, **caractérisé en ce que** l'émetteur de signaux interne et/ou externe est un interrupteur de position (13), qui permet, en fonction de l'orientation dans l'espace du carter (21a) du vibreur, de générer un signal d'interruption correspondant.

7. Vibreur intérieur (20) selon l'une quelconque des revendications précédentes, **caractérisé en ce que** des émetteurs de signaux internes (9, 13) respectifs et/ou des émetteurs de signaux externes (11) respectifs comportent des capteurs de lumière, des capteurs magnétiques, des interrupteurs à bilame, des interrupteurs à bille, des capteurs capacitifs et inductifs, des interrupteurs à mercure, des interrupteurs à liquide, des interrupteurs à huile avec barrière lumineuse, des émetteurs de signaux radio, des émetteurs de signaux lumineux ou des émetteurs de signaux infrarouges.

8. Vibreur intérieur (20) selon l'une quelconque des revendications précédentes, **caractérisé par** un circuit logique intégré (8), qui est relié au disjoncteur (3, 4, 10) et à des émetteurs de signaux internes (9, 13) respectifs et/ou des émetteurs de signaux externes (11) respectifs, sachant que le circuit logique (8) intégré permet, en fonction de plusieurs signaux d'interruption qui lui sont acheminés et qui sont générés par les émetteurs de signaux internes et/ou externes (11), de générer un signal d'interruption commun, par lequel le disjoncteur (3, 4, 10) peut être commandé.

9. Vibreur intérieur (20) selon la revendication 8, **caractérisé en ce que** le signal d'interruption externe, délivré par l'émetteur de signaux externe (11), peut être transmis vers le disjoncteur (3, 4, 10) ou vers le circuit logique intégré (8) par radio, par lumière infrarouge, par câble ou par fibre optique et, le cas échéant, par l'intermédiaire d'un élément récepteur prévu sur le disjoncteur (3, 4, 10).

10. Vibreur intérieur (20) selon l'une quelconque des revendications précédentes, **caractérisé par** un tuyau flexible de protection (23), à une extrémité duquel est attaché le carter (21a) du vibreur et à l'autre extrémité duquel est raccordée, par l'intermédiaire d'un élément de couplage, une autre partie de la ligne d'acheminement du courant (26) menant vers une fiche de secteur (27).

11. Vibreur intérieur (20) selon la revendication 10, **caractérisé en ce que** l'élément de couplage est un module (24) destiné à recevoir un convertisseur de fréquence.

12. Vibreur intérieur (20) selon la revendication 10 ou 11, **caractérisé en ce que** l'émetteur de signaux externe est un émetteur de signaux (11) qui peut être commandé par un utilisateur, qui est apte à générer un signal d'interruption externe correspondant et, de ce fait, à connecter ou déconnecter le vibreur intérieur (20), ledit émetteur de signaux externe (11) étant prévu à distance du carter (21) du vibreur, en particulier sur le tuyau flexible de protection (23) du vibreur intérieur (20), dans le module (24) ou sous forme de télécommande séparée.

13. Vibreur intérieur (20) selon l'une quelconque des revendications précédentes, **caractérisé en ce que** le circuit logique intégré (8) est intégré dans le carter (21a) du vibreur.

14. Vibreur intérieur (20) selon l'une quelconque des revendications 10 à 12, **caractérisé en ce que** le circuit logique intégré (8) est intégré dans la fiche de secteur (27).

15. Vibreur intérieur (20) selon l'une quelconque des revendications 10 à 12, **caractérisé en ce que** le disjoncteur (3, 4, 10) et/ou le circuit logique intégré (8) sont intégrés dans le module (24).
